# EUROPÄISCHE PATENTSCHRIFT

(11) **EP 1 762 339 B1**
(45) Veröffentlichungstag und Bekanntmachung des Hinweises auf die Patenterteilung: **06.04.2011**
(21) Anmeldenummer: 05019409.1
(22) Anmeldetag: 07.09.2005
(51) Int. Cl.: B25B 1/24

(54) **Flexible Spannbacke für einen Schraubstock**
Flexible vice jaw
Mâchoire de serrage déformable pour un étau

(43) Veröffentlichungstag der Anmeldung: 14.03.2007
(73) Patentinhaber: System 3R International AB, 162 50 Stockholm (SE)
(72) Erfinder: Sabanac, Jasko, 117 59 Stockholm (SE)
(74) Vertreter: De Colle, Piergiacomo

(56) Entgegenhaltungen:
- DD-A- 54 958
- DE-A1- 4 341 744
- FR-A- 2 224 247
- US-A- 3 791 640
- US-A- 4 925 168
- US-A- 5 542 654

## Beschreibung

Die Erfindung betrifft eine Spannbacke für einen Schraubstock mit einer Spannplatte und mindestens zwei Brücken, gemäss des Oberbegriffes von Anspruch 1.

Solchline Spannbache ist beispiels weise aus der EP-A-0196544 bekannt.

Zum genauen Bearbeiten eines Werkstückes, beispielsweise in einer Funkenerosionsmaschine, Werkzeugmaschine etc., ist es erforderlich, dass das Werkstück, welches bearbeitet werden soll, fest gegen das Schraubstockbett eingespannt ist. Es besteht jedoch die Möglichkeit, dass sich das Werkstück geringfügig beim Einspannen vom Schraubstockbett weg bewegt. Diese Unsicherheit kann zu Ungenauigkeiten führen.

Aus der EP 0 196 544 A1 wird ein Schraubstock mit einem Bett beschrieben, über das sich eine erste feststehende, eine erste Spannplatte aufweisende Spannbacke erhebt, sowie mit einer zweiten, am Bett beweglich geführten, eine zweite Spannplatte aufweisenden Spannbacke, die mit einer an Bett drehbar befestigten Spindel drehbar verbunden ist, wobei die Spindel sich in einem im Bett ausgebildeten Längskanal erstreckt, und im Längskanal vom Fuß der zweiten Spannbacke umfasst ist, welche über einen in einem Längsschlitz des Bettes eingefangen Hals mit der zweiten Spannplatte verbunden ist. Zur exakten Positionierung eines zwischen den Spannbacken eirtgespannten Werkstückes ist vorgesehen, dass das Bett eine ebene, sich quer zu den Spannplatten und zwischen diesen erstreckende Referenzfläche aufweist, dass am Bett wenigstens zwei benachbarte sich in Richtung der Referenzfläche erstreckende Spannflächen ausgebildet sind, von denen eine erste Spannfläche relativ zur Referenzfläche geneigt ist und die zweite Spannfläche relativ zur Referenzfläche gegensinnig geneigt ist, und dass an der zweiten Spannbacke wenigstens zwei zu den Spannflächen benachbarte Klemmflächen ausgebildet sind, von denen die erste Klemmfläche sich parallel zur ersten Spannfläche und die zweite Klemmfläche parallel zur zweiten Spannfläche erstreckt. Dadurch wird eine sehr schmale Gestaltung des Schraubstockes ermöglicht, die diesen zur Verwendung an eine Drahtschneide-Funkerosionsmaschine besonders geeignet macht.

Eine weitere Einspannvorrichtung ist in der EP 0 362 753 offenbart. Sie dient zum Halten von Werkstücken und weist dazu im Abstand relativ zueinander verstellbare Spannbacken auf, die zueinander weisende Spannflächen haben. Ausserdem ist eine Werkstück-Auflage vorhanden. Es ist bei der oder den Spannflächen der Spannbacken eine vom einzuspannenden Werkstück verstellbare und in Spannrichtung beaufschlagbare Niederzugvorrichtung vorgesehen. Diese weist ein über die Spannfläche überstehendes und schräg zu der Werkstück-Auflage hinweisendes Niederzugelement auf. Während des Spannvorganges wird dieses Niederzugelement beaufschlagt und schwenkt dabei schräg nach unten in Richtung zu der Werkstück-Auflage, wobei das Werkstück entweder mitgenommen wird oder aber in diese Richtung kraftbeaufschlagt wird, so dass eine sichere Anlage auf der Auflage erfolgt.

Die deutsche Offenlegungsschrift DE 43 41 744 A1 zeigt ein Tiefziehspann-System für Spannvorrichtungen an Werkstückbearbeitungsmaschinen, bestehend aus zwei gegenüberliegenden Teilen, einem Anschlag - Tiefziehspanner mit festen Spannbacken und einem Tiefziehspanner mit beweglichen Spannbacken, zwischen denen das zu bearbeitende Werkstück eingespannt ist, wobei ein Anschlag-Tiefziehspanner als ortsfestes Anschlagteil vorhanden ist, welcher aus einem Backenkörper besteht, der auf einer Halteplatte angeordnet ist, wobei der Backenkörper zum Einspannen eines Werkstückes mit Schutzbacken ausgerüstet ist, die eine vertikale Spannfläche zur Halteplatte besitzt, wobei der Backenkörper an einer Auflage anliegt und mit einem elastisch verbiegbaren Teil gegenüber der Halteplatte und eine Formgebung besitzt, wodurch bei Einwirkung einer parallel zur Halteplatte wirkende Schubkraft über die Schutzbacken eine auf die Halteplatte gerichtete Kraft, die größer als die Hebekraft ist, auf das Werkstück übertragen wird.

In der DD 54 958 A ist eine Niederzugbacke für Werkzeugspanner, insbesondere für Schraubstöcke oder dgl. Mit begrenztem Niederzugweg und begrenzter Niederzugkraft offenbart. Die Niederzugbacke weist drei als biegeelastische, gegenüberliegend angeordnete Stege ausgebildete Funktionselemente auf, die durch parallele Schlitze abgeteilt sind.

Eine Hauptforderung für ein optimales Spannsystem ist eine Einspannung eines Werkstückes, welches sich beim Einspannen und im eingespannten Zustand nicht von dem Schraubstockbett weg bewegen darf. Beispielsweise wird in Drahterosionsmaschinen während der Bearbeitung das Werkstück von fliessendem Wasser bis zu Drücken von 100 bar beaufschlagt, um Späne oder Abfallmaterial wegzuspülen. Dies kann zu Vibrationen des eingespannten Werkstückes führen, die sich auf die genaue Einspannung des Werkstückes negativ auswirken kann. Das Problem beim Stand der Technik ist, dass die geforderte Festigkeit beim Einspannen eines Werkzeuges aufgrund von anspruchsvolleren Anforderungen an die Anwendung nicht erreicht wird. Die Werkstücke werden beispielsweise grösser, so dass eine Einspannvorrichtung der vorliegenden Art die Fähigkeit haben muss, auch Werkstücke, die relativ gross zu der Grösse des Einspannwerkzeuges ist, optimal einspannen zu können. Beispielsweise haben Drahterosionmaschinen höhere Arbeitsgeschwindigkeiten. Dies erfordert höhere Wasserdrücke zum Abtransport der anfallenden Späne, was wiederum eine höhere Belastung auf das Werkstück zur Folge hat.

Ein weiterer Nachteil ist der Einsatz von überstehenden Werkstücken aufgrund von zu geringer Belastungsmöglichkeit. Ein herausstehendes Werkstück erzeugt ein gewisses Biegemoment, welches die Einspannkraft negativ belasten kann.

Für eine Bedienperson kann es von körperlichem Nachteil (Belastung der Gelenke und Muskeln) sein, wenn beispielsweise der Schraubstock mittels eines Schraubenschlüssels vielmals hintereinander manuell bedient werden muss.

Somit ist es die Aufgabe der Erfindung alle diese Nachteile zu vermeiden, nämlich die Einspannkraft bei gleicher Bedienkraft in Richtung Schraubstockbett und die Einspannfestigkeit zu vergrössern.

Erfindungsgemäss wird die Erfindung durch das Kennzeichen von Anspruch 1 gelöst.

Durch die variable Spannkraft der Spannbacken wird eine Erhöhung des Drehmomentes erreicht, indem bevorzugt die resultierende Spannkraft oberhalb der Mitte der Oberfläche der Spannplatte liegt.

Weitere Ausgestaltungen der Erfindung ergeben sich aus den Unteransprüchen.

Durch eine oder mehrerer dieser Massnahmen wird eine Verlagerung des Angriffspunktes der Spannkraft parallel zum Schraubstockbett erzielt mit der Folge einer Vergrösserung des Drehmomentes, welches auf das Werkstück wirkt. Infolgedessen wird die Festigkeit der Einspannung in Richtung senkrecht zum Schraubstockbett vergrössert. Das wesentliche Merkmal ist die Erreichung einer maximalen Belastbarkeit. Die Belastbarkeit ist durch das maximale Biegemoment gegeben, welches eine Funktion der resultierenden Kräfte auf das Werkstück ist. Die Belastbarkeit wird mit dieser Erfindung wesentlich vergrössert.

Weiterhin wird das erforderliche Drehmoment, welches die Bedienperson aufwenden muss, verringert, um die gleiche Belastung wie nach dem Stand der Technik zu erzielen. Dies dient der Gesundheit der Bedienperson.

Gemäss einer bevorzugten Ausführungsform ist die innere Brücke S-förmig ausgestaltet. Die Erfindung ist nicht auf die S-förmige Ausgestaltung der Brücke beschränkt. Alle denkbaren Formen, die zum Ziel einer Erhöhung der Spannkraft und Belastbarkeit führen sind denkbar.

Erfindungsgemäss kann die Spannbacke zwischen den Brücken einen Hohlraum aufweisen, wobei die Krümmungen des Hohlraumes zur Vermeidung von Überbelastungen entsprechend ausgebildet sind.

Weiterhin kann die Spannbacke unterhalb der inneren Brücke einen gekrümmten Schlitz zur Vermeidung von Überbelastungen aufweisen.

Der Schlitz dient als Sicherheit für Überlastungen des Spannwerkzeuges. Die Schlitzbreite ist ein geometrisches Mass für die maximal erlaubte Belastung.

Nachstehend ist die Erfindung anhand eines Ausführungsbeispiels beschrieben. Es zeigen:
- Fig.1: einen Schraubstock nach dem Stand der Technik
- Fig. 2: eine Seitenansicht eines Schraubstocks
- Fig. 3: eine dreidimensionale Ansicht einer Spannbacke
- Fig. 4: eine Seitenansicht einer Spannbacke
- Fig. 5a: die Kräfteverhältnisse im Stand der Technik
- Fig. 5b: die Kräfteverhältnisse gemäss der Erfindung

In der Figur 1 ist ein Schraubstock 2 mit nach dem Stand der Technik bekannten Spannbacken 11 und 12 in dreidimensionaler Darstellung gezeigt. Die Spannbacke 11 ist einstückig mit dem Schraubstockkörper 13 fest verbunden. Im Schraubstockkörper 13 sind Bohrungen 14 für die Befestigung in an sich bekannter Weise an einen Arbeitstisch vorgesehen. Auf der Seite der festen Spannbacke 11 ist das Schraubstockbett 15 angeordnet, auf dem das in Figur 2 gezeigte Werkstück 6 aufgespannt wird. Unterhalb des Schraubstockbettes 15 ist im Innern des Schraubstockkörpers 13 eine Spindelanordnung 16 installiert. Die Spindelanordnung 16 besteht in üblicher Weise aus einer Spindel 22, die auf der einen Seite des Schraubstockkörpers 13 mittels einer Mutter 17 gesichert und auf der anderen Seite durch einen drehbaren Griff 18 zur Betätigung der Spindel 22 abgeschlossen ist. Mit der Spindel 22 wird eine im Schraubstockkörper 13 geführte Spannbacke 12 zum Einspannen eines Werkstückes 6 zwischen den Spannbacken 11 und 12 bewegt. Die Spannbacken 11 und 12 weisen gemäss des Standes der Technik zwei Brücken 19 und 20 auf. Zwischen den Brücken 19 und 20 ist ein parallelogrammförmiger Hohlraum 21 gezeigt.

Die Figur 2 zeigt die Seitenansicht eines Schraubstockes mit einer beispielhaften Ausführungsform der Spannbacken 1. In die Spannbacken 1 ist ein Werkstück 6 eingespannt. Die Bezugszeichen in Figur 2 entsprechen den Bezugszeichen in Figur 1.

In Figur 3 ist eine Spannbacke 1, die auf einer Führung 23 beweglich gehalten ist, in dreidimensionaler Ansicht gezeigt.

Eine mögliche Ausgestaltung einer Spannbacke 1 ist der Seitenansicht in Figur 4 zu entnehmen. Die Spannbacke 1 weist eine Spannplatte 3 mit der zum Werkstück 6 gerichteten Oberfläche 7 auf. Ferner sind in der Spannbacke 1 eine äussere und eine innere Brücke 4 und 5 angeordnet. Der Verlauf der inneren und äusseren Brücke 4 und 5 ist nicht parallel. Die innere Brücke 5 ist mehr gekrümmt als die äussere Brücke 4, um eine geringere Steifigkeit zu erreichen. Aufgrund der so erzielten Federeigenschaften ist es möglich, einen vollflächigen Kontakt der Oberfläche 7 der Spannplatte 3 mit dem Werkstück 6 zu erreichen. Die Kräfteverhältnisse im eingespannten Zustand wird in den Figuren 5a und 5b näher beschrieben. Die hier gezeigte Ausführungsform zeigt eine bogenförmig geformte äussere Brücke 4 und eine S-förmige innere Brücke 5. Der von den Brücken 4 und 5 eingeschlossene Hohlraum 8 ist mit derartigen Krümmungen 9 versehen, dass eine Überbelastung der Spannbacken verhindert wird. Weiterhin ist als Überlastschutz ein gekrümmter, beispielsweise S-förmigen Schlitz 10 zwischen dem Schraubstockbett 15 und der inneren Brücke 5 vorgesehen. Die durch den Schlitz 10 gebildete Spaltbreite wird zu Null, wenn der beim Einspannen entstehende Drehmoment zu hoch werden würde.

Ein Vergleich der Kräfteverhältnisse im eingespannten Zustand zwischen einer bekannten Spannbacke und einer beispielhaften erfindungsgemässen Spannbacke zeigen die Figuren 5a und 5b.

Die Figur 5a zeigt die Situation nach dem Stand der Technik. Die beiden Brücken 19 und 20 schliessen als Hohlraum 21 ein Parallelogramm ein. Die Spannkraft K ist über die gesamte Oberfläche 24 der Spannebene 25 konstant. Die resultierende Kraft Kᵣ greift in der Mitte M der Spannebene 25 an, so dass sich ein Drehmoment Dₘ₁, gebildet aus der resultierenden Kraft Kᵣ und dem Abstand L₁, ergibt.

Anders ist der Kraftfluss bei der Erfindung, dargestellt am Beispiel in Figur 5b. Infolge der speziell gekrümmten Brücken 4 und 5 nehmen die Spannkräfte K von oben nach unten ab. Der Angriffspunkt der resultierenden Kraft Kᵣ liegt oberhalb der Mitte M der Oberfläche 7 der Spannplatte 3. Damit wird der Abstand L₂ grösser als der Abstand L₁ in Figur 5a. Folglich vergrössert sich das Drehmoment Dₘ₂ gegenüber dem Drehmoment Dₘ₁ gegenüber dem Stand der Technik. Wesentlich ist die Erreichung eines maximalen Biegemomentes, welches sich aus den Kräften Kᵣ und F₂ multipliziert mit dem Arm L₂ ergibt. Das Werkstück wird durch Friktion in der kritischen Biegerichtung gehalten. Die Biegefestigkeit ist wesentlich von der Länge L₂ abhängig.

Der Vergleich der Kräfteverteilung von Figur 5a mit dem der Figur 5b zeigt, dass die zum Schraubstockbett 15 gerichtete Kraft F₂ in Figur 5b grösser ist als die Kraft F, in Figur 5a. Damit wird das Werkstück 6 bei dem erfindungsgemässen Beispiel stärker nach unten gezogen und fester gehalten, was ein wesentliches Ziel der Erfindung ist.

Die Erfindung ist nicht auf die in den Figuren gezeigten gekrümmten Formen der Brücken und des Schlitzes beschränkt. Wesentlich ist eine solche Geometrie zu finden, die in einer höheren Kraft in Richtung Schraubstockbett gegenüber dem Stand der Technik mit geraden und parallelen geometrischen Eigenschaften resultiert.

Die mit der Erfindung verbundenen Vorteile bestehen insbesondere darin, durch eine geeignete Form der Spannbacken eine grössere Belastbarkeit und eine grössere Spannkraft bei gleichem Bediendrehmoment zu erreichen. Für eine Bedienperson ist die Handhabung des Schraubstocks mit den erfindungsgemässen Spannbacken weniger belastbar für ihre Gelenke und Muskeln.

### Bezugszeichenliste

- 1: Spannbacke
- 2: Schraubstock
- 3: Spannplatte
- 4: Brücke
- 5: Brücke
- 6: Werkstück
- 7: Oberfläche von 3
- 8: Hohlraum
- 9: Krümmung
- 10: Schlitz
- 11: Spannbacke
- 12: Spannbacke
- 13: Schraubstockkörper
- 14: Bohrungen
- 15: Schraubstockbett
- 16: Spindelanordnung
- 17: Mutter
- 18: Griff
- 19: Brücke
- 20: Brücke
- 21: Hohlraum
- 22: Spindel
- 23: Führung
- 24: Oberfläche
- 25: Spannebenen
- K: Kraft
- Kᵣ: resultierende Kraft
- M: Mitte
- Dₘ₁: Drehmoment
- Dₘ₂: Drehmoment
- L₁: Abstand
- L₂: Abstand
- F₁: Kraft
- F₂: Kraft

## Patentansprüche

1. Spannbacke (1) für einen Schraubstock (2) mit einer Spannplatte (3) und mindestens zwei Brücken (4, 5), welche eine äussere *dem Schraubstock (2) abgewandte Brücke* (4) und eine innere *dem Schraubstock (2) zugewandte* Brücke (5) darstellen, wobei die äussere (4) und innere Brücke (5) elastisch federnd sind, **dadurch gekennzeichnet, dass** die Federkonstante der inneren Brücke (5) kleiner ist als die Federkonstante der äusseren Brücke (4), so dass
die Spannkraft K der Spannplatte (3) auf ein einzuspannendes Werkstück (6) entlang der zum Werkstück (6) gerichteten Oberfläche (7) variabel ist vorzugsweise sind die Brücken (4, 5) hierfür unterschiedlich gekrümmt.

2. Spannbacke (1) nach Anspruch 1, **dadurch gekennzeichnet, dass** der *Angriffspunkt der aus den Spannkräften K* resultierenden *Kraft* Kᵣ oberhalb der *Flächenmitte* M der Oberfläche (7) der Spannplatte (3) liegt.

3. Spannbacke (1) nach einem der beiden vorherigen Ansprüche, **dadurch gekennzeichnet, dass** die innere Brücke (5) eine grössere Krümmung aufweist als die äussere Brücke (4).

4. Spannbacke (1) nach mindestens einem der vorherigen Ansprüche, **dadurch gekennzeichnet, dass** innere Brücke (5) S-förmig ist.

5. Spannbacke (1) nach mindestens einem der vorherigen Ansprüche, **dadurch gekennzeichnet, dass** die Spannbacke (1) zwischen den Brücken (4, 5) einen Hohlraum (8) aufweist, wobei die Krümmungen (9) des Hohlraumes (8) zur Vermeidung von Überbelastungen entsprechen ausgebildet sind.

6. Spannbacke (1) nach mindestens einem der vorherigen Ansprüche, **dadurch gekennzeichnet, dass** die Spannbacke (1) unterhalb der inneren Brücke (5) einen gekrümmten Schlitz (10) zur Vermeidung von Überbelastungen aufweist.

## Claims

1. Clamping jaw (1) for a vice (2), comprising a clamping plate (3) and at least two bridges (4, 5) which constitute an outer bridge (4) facing away from the vice (2) and an inner bridge (5) facing the vice (2), the outer bridge (4) and the inner bridge (5) being elastically flexible, **characterized in that** the spring constant of the inner bridge (5) is less than the spring constant of the outer bridge (4), so that the clamping force K of the clamping plate (3) on a workpiece (6) to be clamped is variable along the surface (7) directed towards the workpiece (6), and the bridges (4, 5) are preferably curved differently for this purpose.

2. Clamping jaw (1) according to claim 1, **characterized in that** the point of action of the force Kᵣ resulting from the clamping forces K lies above the areal center M of the surface (7) of the clamping plate (3).

3. Clamping jaw (1) according to either of the two previous claims, **characterized in that** the inner bridge (5) has a greater curvature than the outer bridge (4).

4. Clamping jaw (1) according to at least one of the previous claims, **characterized in that** the inner bridge (5) is S-shaped.

5. Clamping jaw (1) according to at least one of the previous claims, **characterized in that** the clamping jaw (1) has a cavity (8) between the bridges (4, 5), the curvatures (9) of the cavity (8) being appropriately designed for avoiding overloading.

6. Clamping jaw (1) according to at least one of the previous claims, **characterized in that** the clamping jaw (1) has a curved slot (10) below the inner bridge (5) for avoiding overloading.

## Revendications

1. Mâchoire de serrage (1) pour un étau (2) avec une plaque de serrage (3) et au moins deux ponts (4, 5) constituant un pont (4) extérieur opposé à l'étau (2) et un pont (5) intérieur de préférence orienté vers l'étau (2), le pont extérieur (4) et le pont intérieur (5) étant maintenus de façon élastique sur ressort, **caractérisée en ce que** la constante de ressort du pont intérieur (5) est inférieure à la constante de ressort du pont extérieur (4), de sorte que la force de serrage K de la plaque de serrage (3) s'exerçant sur une pièce usinée (6) à serrer est variable le long de la surface (7) orientée vers la pièce usinée (6), les ponts (4, 5) étant pour ce faire de préférence incurvés de façon différente.

2. Mâchoire de serrage (1) selon la revendication 1, **caractérisée en ce que** le point de préhension de la force Kᵣ résultant des forces de serrage K se situe au-dessus du milieu M de la surface (7) de la plaque de serrage (3).

3. Mâchoire de serrage (1) selon l'une quelconque des deux revendications précédentes, **caractérisée en ce que** le pont intérieur (5) présente une courbure supérieure à celle du pont extérieur (4).

4. Mâchoire de serrage (1) selon au moins l'une quelconque des revendications précédentes, **caractérisée en ce que** le pont intérieur (5) prend une forme en S.

5. Mâchoire de serrage (1) selon au moins l'une quelconque des revendications précédentes, **caractérisée en ce que** la mâchoire de serrage (1) comporte un espace creux (8) entre les ponts (4, 5), les courbures (9) de l'espace creux (8) étant réalisées de façon à éviter les sur-sollicitations.

6. Mâchoire de serrage (1) selon au moins l'une quelconque des revendications précédentes, **caractérisée en ce que** la mâchoire de serrage (1) comporte en dessous du pont intérieur (5) une fente incurvée (10) pour éviter les sur-sollicitations.
